# FASCICULE DE BREVET EUROPEEN

(11) **EP 0 384 817 B1**
(45) Date de publication et mention de la délivrance du brevet: **28.10.1992**
(21) Numéro de dépôt: 90400439.7
(22) Date de dépôt: 16.02.1990
(51) Int. Cl.: B28B 23/06, B28B 7/24, B28B 7/36

(54) **Installation pour la fabrication d'éléments en béton précontraint, notamment d'éléments de construction allongés**
Anlage zum Herstellen von vorgespannten Betongegenständen, insbesondere von langgestreckten Gegenständen
Plant for making prestressed concrete articles, in particular elongate construction elements

(30) Priorité: 22.02.1989 FR 8902317
(43) Date de publication de la demande: 29.08.1990
(73) Titulaire: SOCIETE ANONYME DE RECHERCHE ET D'ETUDES TECHNIQUES S.A.R.E.T, F-84130 Le Pontet (FR)
(72) Inventeur: Aerts, Michel, F-84330 Caromb (FR); Chardin, Guy, F-84310 Morieres (FR); Kaliszewsky, Pierre, F-84340 Malaucene (FR); Perriolat, Jean, F-84700 Sorgues (FR); Pulizzi, Antoine, F-84130 Le Pontet (FR); Roux, Jean, F-30400 Villeneuve Des Avignon (FR); Sanda, Alain, F-84300 Carpentras (FR)
(74) Mandataire: Netter, André

(56) Documents cités:
- DE-A- 2 240 582
- DE-A- 3 311 691
- DE-B- 1 165 475
- DE-B- 2 225 510
- DE-C- 195 992
- DE-C- 718 403
- FR-A- 1 464 146
- FR-A- 2 199 679
- FR-A- 2 256 642
- GB-A- 879 396
- GB-A- 2 072 082
- US-A- 2 225 015
- US-A- 3 010 174

## Description

L'invention concerne une installation pour la fabrication d'éléments en béton précontraint, notamment d'éléments de construction allongés, tels que des poteaux, poutres, poutrelles ou analogues.

Elle vise plus particulièrement une telle installation qui comprend une aire de fabrication allongée, des moyens pour la mise sous tension d'armatures de précontrainte au-dessus de l'aire de fabrication et un appareil de moulage comprenant un équipage mobile déplaçable à translation sur l'aire de fabrication et supportant une multiplicité d'éléments de moules disposés parallèles à la direction longitudinale de l'aire de fabrication et possédant chacun une section transversale courante de dimensions constantes, pour former les parois latérales de moules, dont le fond est constitué par l'aire de fabrication, ce qui permet de fabriquer les éléments, les uns après les autres, d'une extrémité à l'autre de l'aire de fabrication.

On connaît déjà des installations de ce genre par les Brevets français 72 31148 et 79 07427 au nom de la Demanderesse, publiés respectivement sous les numéros FR-A-2 152 604 et FR-A-2 421 040.

Ces installations connues sont utilisées pour la fabrication, par filage, sur des aires de fabrication de grandes dimensions, typiquement d'une centaine de mètres de longueur pour une largeur de 2,5 m, d'éléments de construction en béton précontraint, en particulier de poutrelles à section générale en forme de T.

Avec ces installations connues, on met en place sous tension des armatures de précontrainte au-dessus de l'aire de fabrication, on fabrique de premières fractions d'éléments par coulée de béton en une seule opération autour desdites armatures dans les moules formés par l'appareil de moulage et, après coulée du béton, on fait coulisser les éléments des moules formant les parois latérales en vue de la fabrication d'autres fractions d'éléments.

Egalement, il est prévu, pour le moulage, des parois frontales d'extrémité susceptibles d'être déplacées sur l'aire de fabrication au fur et à mesure du moulage des éléments.

Après l'opération de moulage, on laisse effectuer le durcissement du béton, avantageusement en accélérant celui-ci par un étuvage, et on relâche ensuite la tension des armatures après durcissement suffisant du béton.

On connaît aussi d'après le document DE-A-2 225 510 une installation du genre précité qui possède une structure beaucoup plus complexe et qui réalise la coulée du béton en deux opérations.

Toutes les installations connues de ce genre ont pour inconvénient de conduire à une usure plus ou moins rapide des éléments de moule, d'où il résulte une modification des dimensions transversales des éléments moulés. Il faut alors remplacer complètement les éléments de moule pour produire à nouveau des éléments moulés de cotes précises.

On connaît aussi, d'après le document US-A-2 225 015, une machine pour le moulage d'éléments en béton, tels que des bordures de trottoir, directement sur des fondations. Le béton est introduit en continu dans un réceptacle muni d'un vibrateur et possédant un passage de sortie qui donne à l'élément moulé une section transversale donnée, lorsque ce réceptacle est déplacé par un tracteur.

Outre le fait que cette machine ne correspond pas aux installations du genre défini précédemment, elle ne permet pas un moulage précis et elle nécessite de remplacer le passage de sortie lorsqu'il est usé.

On connaît par ailleurs, d'après le document GB-A-879 396, un dispositif pour la fabrication de blocs ou de panneaux de construction, qui comprend un cadre et un moule mobiles l'un par rapport à l'autre, ainsi qu'un chariot mobile muni de trémies de distribution de matériaux. Ce chariot porte également des vibrateurs et un rail transversal pour lisser les matériaux qui ont été déversés et vibrés dans le moule.

Ce dispositif ne correspond pas aux installations du genre défini précédemment. Il n'est pas destiné à la fabrication d'éléments allongés avec des cotes précises, mais à celle de blocs ou panneaux de construction à plat, et il ne pose pas de problèmes d'usure du moule.

L'invention a notamment pour but de perfectionner les installations connues du genre précité de manière à obtenir des éléments moulés possédant des tolérances dimensionnelles réduites, un contour de section transversale plus précis, et possédant des performances et des caractéristiques mécaniques accrues.

C'est également un but de l'invention de procurer une telle installation qui permet de fabriquer un plus grand nombre d'éléments, et cela pour une même largeur de l'aire de fabrication.

L'invention propose une installation du type défini en introduction, dans laquelle chaque élément de moule comprend, à son extrémité postérieure par rapport à la direction de déplacement de l'équipage mobile, un dispositif conformateur qui est monté de façon amovible sur ladite extrémité postérieure et qui présente une section transversale sensiblement plus large, dans au moins une direction, que la section transversale courante de l'élément de moule correspondant, ce qui permet de définir entre deux dispositifs conformateurs adjacents, une section de cotes précises et de conformer, auxdites cotes, après coulée du béton, la section transversale des éléments moulés sur l'aire de fabrication.

Ces dispositifs conformateurs permettent, en combinaison avec l'aire de fabrication, de conformer à des cotes précises les produits moulés sur tois faces, à savoir les deux faces latérales et la face inférieure.

Il en résulte que les produits obtenus possèdent de meilleures tolérances dimensionnelles.

Selon une autre caractéristique de l'invention, chaque élément de moule comprend une âme propre à être disposée parallèlement à la direction longitudinale de l'aire de fabrication et dans une disposition verticale, ladite âme s'étendant sur toute la longueur de l'élément de moule, et ladite âme étant munie, sur l'une au moins de ses faces verticales, d'un élément conformateur résistant monté de façon amovible à l'extrémité postérieure de l'âme et d'une demi-coquille creuse montée de façon fixe sur toute la longueur restante de l'âme.

Ainsi, les éléments conformateurs, qui en fait constituent des pièces d'usure, peuvent être remplacés facilement, tandis que les coquilles creuses qui s'usent beaucoup moins que les éléments conformateurs restent en permanence solidaires de l'âme de l'élément de moule.

Avantageusement, les éléments de moules comprennent deux éléments de moules latéraux encadrant des éléments de moules intercalaires, l'âme de chaque élément de moule latéral comportant un élément conformateur et une demi-coquille sur une de ses faces verticales, l'âme de chaque élément de moule intercalaire comportant un élément conformateur et une demi-coquille sur chacune de ses deux faces verticales.

Avantageusement, chaque élément conformateur est un bloc plein muni de fraisages internes pour sa fixation amovible sur l'âme, grâce à des vis enfoncées dans lesdits fraisages.

Selon une autre caractéristique de l'invention, l'installation comprend un dispositif de compactage qui est disposé transversalement par rapport à la direction de déplacement de l'équipage mobile et qui est propre à conformer et compacter la face de dessus des éléments moulés dans la région des dispositifs conformateurs.

Ce dispositif de compactage, qui s'intéresse à la quatrième face, ou face supérieure, des éléments moulés a une double fonction Il agit comme conformateur de hauteur pour calibrer chaque élément moulé à sa bonne hauteur juste avant démoulage et il agit ensuite comme compacteur en exerçant une pression sur la face supérieure pour obliger le béton à se comprimer dans la partie postérieure de la filière, qui correspond au dispositif conformateur.

Avantageusement, le dispositif de compactage comprend un bâti relevable monté à pivotement par rapport à l'équipage mobile entre une position relevée de repos et une position abaissée de travail.

Dans une forme de réalisation préférée de l'invention, le bâti porte deux tubes parallèles, disposés horizontalement et transversalement à la direction de déplacement de l'équipage mobile, ces tubes étant propres à être animés d'un mouvement alternatif par l'intermédiaire d'un moteur à excentrique pour venir tous deux en appui dans la position de travail, sur le dessus des éléments de moules au droit des dispositifs conformateurs.

Dans la description qui suit, donnée seulement à titre d'exemple, on se réfère aux dessins annexés sur lesquels :
- la figure 1 est une vue de dessus d'une installation selon l'invention ;
- la figure 2 est une vue latérale d'un élément de moule intercalaire ;
- la figure 3 est une vue en coupe selon la ligne III-III de la figure 2 ;
- la figure 4 est une vue en coupe selon la ligne IV-IV de la figure 2 ;
- la figure 5 est une vue en coupe d'un élément de moule latéral selon la ligne V-V de la figure 1 ;
- la figure 6 est une vue en coupe du même élément de moule latéral suivant la ligne VI-VI de la figure 1 ;
- la figure 7 est une vue en coupe de deux éléments de moules intercalaires au niveau de leur section courante et faisant apparaître la section transversale d'un élément moulé ;
- la figure 8 est une vue en coupe de deux éléments de moules intercalaires, au niveau de leur dispositif conformateur faisant apparaître la forme de la section de l'élément moulé ;
- la figure 9 est une vue latérale de l'équipage mobile ;
- la figure 10 est une vue partielle, à échelle agrandie, de l'équipage mobile de la figure 9 ;
- la figure 11 est une vue partielle de dessus selon la flèche XI de la figure 10 ; et
- la figure 12 est une vue frontale selon la flèche XII de la figure 10.

On se réfère tout d'abord à la figure 1 qui montre une aire de fabrication 10 de forme générale rectangulaire comprenant, de façon en soi connue, un platelage métallique porté par un corps en maçonnerie et susceptible d'être chauffé pour provoquer l'étuvage du béton. Cette aire de fabrication qui peut avoir, par exemple, une longueur d'environ 100 m, pour une largeur d'environ 2,5 m, est limitée par deux bords d'extrémité 12 et 14 et par deux bords longitudinaux portant deux rails parallèles 16 servant au déplacement en translation d'un équipage mobile 18 sur toute la longueur de l'aire 10, de l'une à l'autre de ses extrémités. L'installation comprend en outre deux têtes d'extrémité 20 et 22 servant à l'ancrage et à la mise sous tension d'une multiplicité d'armatures de précontrainte 24 disposées au-dessus de l'aire de fabrication et parallèlement à la direction longitudinale de cette dernière.

L'équipage mobile 18 comprend un bâti formé par un bloc transversal avant 26 et un bloc transversal arrière 28 réunis entre eux par deux longerons latéraux 30 et 32. Le bâti de l'équipage mobile 18 est destiné à recevoir, de manière amovible, un appareil de moulage comprenant une multiplicité d'éléments de moules parallèles à la direction longitudinale du banc et assemblés entre eux d'une manière qui sera décrite plus en détail en référence à la figure 9.

Dans l'exemple, ces éléments de moules, qui sont destinés à former les parois latérales des moules, comprennent sept éléments : deux éléments latéraux 34 et 36 et cinq éléments intercalaires 38 identiques. Chaque élément de moule est fixé par son extrémité antérieure sur le bloc avant 26 et par son extrémité postérieure sur le bloc arrière 28.

Ces sept éléments de moules forment ainsi les parois latérales de six moules servant à la fabrication de six éléments allongés fabriqués les uns après les autres, depuis l'extrémité 12 de l'aire de fabrication 10 jusqu'à son extrémité 14. Dans l'exemple montré sur la figure 1, une première série de six éléments P1 a été fabriquée et une seconde série de six éléments P2 est en cours de fabrication.

Le procédé de moulage est essentiellement celui décrit dans les deux Brevets français 72 31148 et 79 07427 précités, auxquels on pourra se référer pour plus ample explication.

Brièvement, le procédé de moulage consiste d'abord à mettre en place les armatures de précontrainte sous tension, à fabriquer une première fraction d'éléments (dans l'exemple les éléments P1) par coulée de béton, en une seule opération, autour desdites armatures dans les moules limités par l'aire de fabrication et par les éléments de moules 34, 36, 38, tout en mettant en place des parois frontales d'extrémité 40 (figure 1). On vibre ensuite le béton, on déplace ensuite l'équipage mobile 18 dans le sens de la flèche F (figure 1) pour faire coulisser les éléments 34, 36 et 38 formant les parois latérales des moules, on déplace à nouveau la paroi frontale des moules et on recommence l'opération pour couler une nouvelle quantité de béton.

Conformément à l'invention, chaque élément de moule 34, 36 ou 38 comprend, à son extrémité postérieure par rapport à la direction de déplacement de l'équipage mobile 18, un dispositif conformateur respectivement 42, 44 pour les éléments 34 et 36, et 46 pour les éléments 38. Les dispositifs conformateurs 42, 44 et 46 sont montés de façon amovible sur les éléments de moule.

Ces dispositifs conformateurs 42, 44, 46 définissent entre eux, deux à deux une section de cotes précises, ce qui permet de conformer, après coulée du béton, la section transversale des éléments moulés sur l'aire de fabrication.

On comprendra en référence à la figure 1, que les éléments P2 qui sont en cours de fabrication, voient leur section transversale respective conformée par les dispositifs 42, 44 et 46 au fur et à mesure que l'équipage mobile 18 se déplace dans le sens de la flèche F.

On se réfère maintenant à la figure 2 qui montre un élément de moule intercalaire 38. Cet élément comprend une âme 48 propre à être disposée parallèlement à la direction longitudinale de l'aire de fabrication et dans une disposition verticale. Cette âme 48 a la forme générale d'un L et comprend une branche horizontale 50 s'étendant sur toute la longueur du moule et se raccordant, à son extrémité postérieure, à une branche verticale 52. La branche 50 supporte, dans sa partie postérieure, un dispositif conformateur 46 et, sur toute sa longueur restante, deux coquilles 54a et 54b qui se raccordent au dispositif conformateur 46 par une section de transition 56.

Comme montré à la figure 3, l'âme 48 de l'élément de moule 38 est un fer plat disposé verticalement et comportant deux faces opposées 58a et 58b. La demi-coquille 54a est une tôle repliée en 60a selon un arrondi et comporte une extrémité 62a soudée sur la face 58a et une autre extrémité 64a soudée au bord d'un fer plat horizontal 66, lui-même soudé sur l'âme 48. La demi-coquille 54b constitue le symétrique de la demi-coquille 54a et comprend également un pliage arrondi 60b et deux bords d'extrémité 62b et 64b soudés respectivement à l'âme 48 et au fer plat 66. Le fer plat 66 détermine une face supérieure plane et horizontale 68, la hauteur totale de l'élément entre cette face 68 et le bord inférieur horizontal 70 de l'âme 48 étant égale à H1.

On se réfère maintenant à la figure 4. Le dispositif conformateur 46 comprend deux éléments conformateurs 46a et 46b constitués par des blocs pleins fixés de part et d'autre de l'âme 48 respectivement contre les faces 58a et 58b. Ces blocs ont, en section transversale, une forme très proche de celle des demi-coquilles 54a et 54b. Dans l'exemple le bloc 46a comprend une face inférieure 72a raccordée par une arête vive 74a à une face latérale 76a, cette dernière étant également raccordée par une arête vive 78a à une face supérieure 80a. L'élément 46b comprend, de façon correspondante, des faces 72b, 76b et 80b raccordées entre elles par des arêtes vives 74b et 78b. Les faces 80a et 80b sont planes et horizontales et distantes du bord inférieur 70 de l'âme 48 d'une hauteur H2 légèrement inférieure à la hauteur H1 (figure 3). Le bloc 46b comprend quatre perçages 82 servant à l'introduction de quatre vis 84 (figure 2 et figure 4) propres à passer à travers des perçages correspondants 86 de l'âme 48 et à être vissés dans des taraudages 88 ménagés dans l'élément 46a. Après mise en place et vissage des vis 84, il est possible de mettre un mastic dans les perçages 82, de manière à ne pas provoquer de discontinuités dans la face 76b.

On se réfère maintenant à la figure 5 qui montre un élément de moule latéral 34, celui-ci comprend une âme 90 de même forme que l'âme 48 décrite précédemment et présentant deux faces verticales 92a et 92b. Cette âme est surmontée, comme dans le cas de la figure 3, par un fer plat 66 et elle comporte également une demi-coquille 54b soudée d'une part à la face 92b et d'autre part au fer plat 66. Sur l'autre côté de l'âme 90 est prévu un profilé creux de rigidification 94 qui est soudé sur la face 92a avec interposition d'un fer plat 96. Dans l'exemple, le profilé 14 est un profilé creux de section carrée. Par ailleurs, le profilé 94 est relié au fer plat 66 par une tôle repliée 98 dont un bord 100 est soudé au profilé 94 et dont l'autre bord 102 est soudé sur un bord du fer 66. La tôle 98 comporte une face supérieure plane et horizontale 104 dans le même plan que la face supérieure 68 du fer plat 66. La hauteur comprise entre cette face supérieure et le bord inférieur 106 de l'âme 90 est aussi égale à H1.

Comme montré à la figure 6, le profilé 94 et la tôle 98 s'étendent sur toute la longueur de l'âme 90. Dans la partie postérieure de l'âme, l'élément conformateur 42 comporte un seul élément 42b analogue à l'élément 46b représenté à la figure 4. Cet élément est fixé par des vis 82 directement à l'âme 90. Sur toute la longueur de l'élément conformateur 42, le fer plat 66 se prolonge par un fer carré 108 qui est soudé contre la face 92a et qui sert de support à l'extrémité 102 de la tôle repliée 98. La hauteur de l'ensemble est égale à H2 comme dans le cas de la figure 4.

On comprendra ainsi que les dispositifs conformateurs (figure 4 et figure 6) ont une hauteur légèrement plus faible que celle de l'élément de moule dans le reste de sa longueur, c'est-à-dire sur sa section transversale courante (figures 3 et 5).

On se réfère maintenant aux figures 7 et 8. Le dispositif conformateur 46 (figure 8) a une section transversale sensiblement plus large, dans au moins une dimension (dans l'exemple la dimension horizontale), que celle de la section transversale courante de l'élément de moule correspondant. Il en résulte que la distance D1 qui sépare les demi-coquilles en vis-à-vis de deux éléments de moules adjacents (figure 7) est légèrement plus grande que la distance D2 qui sépare les deux dispositifs conformateurs adjacents (figure 8) et cela pour une hauteur donnée par rapport au plan de l'aire de fabrication 10.

Dans l'exemple montré aux figures 7 et 8, l'installation sert à la fabrication de poutrelles P2 en béton précontraint comportant chacune trois armatures de précontrainte 24. Ces poutrelles ont une section en forme générale de T disposée en position inversée. Chaque poutrelle comprend notamment une face inférieure 110 qui est en contact avec l'aire de fabrication 10 et une face supérieure 112 qui est, comme on le verra plus loin, arasée et compactée lors de son passage entre les dispositifs conformateurs 46. Ainsi lorsqu'un élément de construction P2 passe entre deux dispositifs conformateurs adjacents, par exemple entre deux dispositifs 46, la section transversale de cet élément de construction est rétrécie progressivement et amenée à des cotes précises par les dispositifs conformateurs. En outre, la section de l'élément obtenu comporte des arêtes vives et non pas des arêtes saillantes, comme c'était le cas avec les installations de la technique antérieure.

Dans la partie des éléments de moules, correspondant à leur section transversale courante, l'assemblage particulier des demi-coquilles confère une inertie latérale élevée à ces coquilles, l'ensemble possédant ainsi une inertie latérale, de 30% supérieure à celle des éléments de moules existants.

Il est à noter en outre que les éléments de moules de l'invention définissent aussi bien dans la région de leur section transversale courante (figure 7) que dans la région des conformateurs (figure 8), une surface plane de référence horizontale. Cette surface de référence horizontale se raccorde, par des arêtes vives 78a et 78b (figure 8) avec les faces latérales des éléments conformateurs. Il en résulte que les éléments de moules ont une meilleure rigidité latérale, ce qui limite la déformation lors de l'introduction du béton et donne, au démoulage, des éléments moulés plus droits.

Par ailleurs, du fait que la face supérieure des éléments de moules est plane et définit des arêtes vives avec les éléments conformateurs, l'élément moulé peut être arasé plus parfaitement sur sa surface supérieure 112, comme on le verra plus loin, comparativement aux éléments obtenus dans la technique antérieure. En effet, antérieurement, les éléments de moules comportaient des arêtes arrondies, même en face supérieure, ce qui conduisait à la formation de bavures au démoulage.

Les éléments conformateurs 46a et 46b, qui forment des éléments d'usure, peuvent être remplacés facilement de manière que les éléments moulés possèdent toujours une section transversale correspondant aux cotes désirées.

Avantageusement, chaque dispositif conformateur est formé d'un matériau ou comporte un revêtement en un matériau qui facilite l'écoulement du béton au démoulage et qui diminue ainsi les arrachages de peau du produit. Par exemple, on peut réaliser des éléments en acier chromé, en acier inoxydable, en céramique, ou encore des éléments comportant un revêtement de polytétrafluoréthylène ou de nylon rigide.

On se réfère maintenant à la figure 9 sur laquelle est représenté l'équipage mobile 18 avec son bloc avant 26, son bloc arrière 28 et l'un de ses longerons 32. Cet équipage se déplace sur les rails 16 grâce à des roues 114. L'installation est en cours de fonctionnement et assure le moulage d'une série de poutres P2, une première série de poutres P1 venant d'être moulées et étant encore raccordées à la série P1 par les armatures de précontrainte 24.

Les deux éléments de moules latéraux 34 et 36 et les cinq éléments de moules intercalaires 38 sont assemblés entre eux à l'aide d'une traverse antérieure 116 et d'une traverse postérieure 118 pour constituer une "grille" interchangeable. Les traverses 116 et 118 sont fixées respectivement au bloc avant 26 et au bloc arrière 28. De manière en soi connue, les longerons 30 et 32 peuvent servir au roulement d'une poutre-peigne (non représentée) servant au déplacement des moules transversaux 40.

Comme indiqué précédemment, les éléments de moules 34, 36 et 38 assurent, en combinaison avec l'aire de fabrication 10, le moulage des éléments sur trois faces, à savoir les deux faces latérales et la face du fond. L'invention prévoit également d'assurer le moulage de la face de dessus (face 112 sur les figures 7 et 8) grâce à un dispositif de compactage désigné dans son ensemble par la référence 120 sur la figure 9. Le dispositif 120 comprend un bâti relevable 122 monté à pivotement par rapport à l'équipage mobile 18 entre une position relevée de repos (non représentée) et une position abaissée de travail (figure 9). Le bâti 122 est articulé, à l'une de ses extrémités, par un axe horizontal 124 sur un support 126 solidaire du bloc arrière 28. Le bâti 122, qui a la forme générale d'une potence, porte à son extrémité libre, deux tubes parallèles 128 disposés horizontalement et transversalement à la direction de déplacement de l'équipage mobile 18. Ces deux tubes sont propres à être animés d'un mouvement alternatif et à venir tous deux en appui, dans la position de travail, sur le dessus des éléments de moules, au droit des dispositifs conformateurs 42, 44, 46.

Les deux tubes 128 (figure 11) sont articulés à deux leviers d'extrémités 134 et 136 autour de quatre axes d'articulation 138 pour former un parallélogramme déformable. Les leviers 134 et 136 sont en outre articulés sur le bâti par l'intermédiaire d'axes respectifs 140 et 142. En outre, le levier 134, qui est sensiblement plus long que le levier 136, s'articule en 144 sur une biellette 146 elle-même articulée sur l'excentrique 132. Les tubes 128 sont articulés aux leviers 134 et 136 par les axes 138, lesquels comportent des ressorts 148. En outre, les axes d'articulation 140 et 142 des deux leviers sont montés dans deux chapes d'extrémité 150 et sont également munis de ressorts 152 (figure 10). Les deux chapes 150 sont prévues aux deux extrémités d'une poutre transversale 154 montée aux extrémités de deux montants 156 faisant partie du bâti 122. En outre, les leviers d'extrémités 134 et 136 sont articulés sur leurs axes respectifs 140 et 142 par des liaisons à rotule 158 (figure 10). Le tarage du ressort 152 est égal à la somme des tarages respectifs des deux ressorts 148.

Le bâti 122, qui est monté à pivotement directement sur l'équipage mobile 118 et qui, en variante, pourrait être monté à pivotement sur un chariot attelé audit équipage, fait en sorte que les tubes 128 n'ont pas de mouvement relatif longitudinal par rapport au bâti de l'équipage mobile 18. Il en résulte que les tubes 128 sont, dans la position de travail, toujours au droit des dispositifs conformateurs. Ces tubes se déplacent seulement d'un mouvement relatif transversal, sous l'action du mouvement à excentrique transmis par la biellette 146.

Le dispositif compacteur 120 a une double fonction : tout d'abord il calibre les éléments moulés à la hauteur voulue (H2) juste avant démoulage et il exerce une pression sur la quatrième face (face de dessus 112) pour obliger le béton à se comprimer dans la partie postérieure des éléments de moules (jouant le rôle de filière). Dans tous les cas, le second tube (celui qui est situé en arrière par rapport au sens de déplacement de la flèche F) vient compléter le travail effectué par le premier tube.

Il en résulte que les éléments moulés sont compactés latéralement par les conformateurs 42, 44 et 46 et verticalement par le dispositif de compactage 120.

De ce fait, la résistance mécanique de l'élément moulé est accrue de 30% environ à la flexion, car un tel élément, en sollicitation de flexion, a besoin d'un excellent béton dans la région de sa face supérieure 112. Ceci est extrêmement important pour les éléments moulés de forme allongée, comme les poutrelles ou analogues, qui sont précisément sollicitées en flexion, ce qui entraîne une compression au niveau de leur face supérieure.

Il en résulte également que les dispersions de résistance des éléments moulés sont réduites car le béton est très homogène.

Par conséquent, à caractéristiques de béton égales (même dosage de ciment), l'élément moulé est plus résistant en flexion de 30% environ. Pour obtenir une résistance à flexion égale, le béton peut comporter un moindre dosage en ciment. Il en résulte une économie sur le coût final.

L'invention est tout particulièrement applicable pour la fabrication d'éléments moulés allongés, tels que des poutrelles, etc. Compte tenu du fait que l'installation permet de fabriquer des éléments moulés avec des sections transversales aux cotes très précises, et avec un béton beaucoup plus homogène, il est possible de fabriquer, sur une aire de largeur donnée, beaucoup plus d'éléments moulés qu'avec les installations de la technique antérieure.

A titre d'exemple, sur une aire d'une largeur de 2,50 mètres, il est possible de fabriquer des séries de vingt-six poutrelles.

En outre, l'installation permet d'obtenir des éléments moulés de section précise, les dispositifs conformateurs pouvant être facilement remplacés en cas d'usure.

## Revendications

1. Installations pour la fabrication d'éléments en béton précontraint, notamment d'éléments de construction allongés, tels que des poteaux, poutres ou analogues, comprenant une aire de fabrication allongée (10), des moyens (20, 22) pour la mise sous tension d'armatures de précontrainte (24) au-dessus de l'aire de fabrication et un appareil de moulage comprenant un équipage mobile (18) déplaçable à translation sur l'aire de fabrication et supportant une multiplicité d'éléments de moules (34, 36, 38) disposés parallèles à la direction longitudinale de l'aire de fabrication et possèdant chacun une section transversale courante de dimensions constantes, pour former les parois latérales de moules, dont le fond est constitué par l'aire de fabrication, ce qui permet de fabriquer les éléments (P1, P2) les uns après les autres d'une extrémité à l'autre de l'aire de fabrication, caractérisée en ce que chaque élément de moule (34, 36, 38) comprend, à son extrémité postérieure, par rapport à la direction de déplacement (F) de l'équipage mobile, un dispositif conformateur (42, 44, 46) qui est monté de façon amovible sur ladite extrémité postérieure et qui présente une section transversale sensiblement plus large, dans au moins une dimension , que la section transversale courante de l'élément de moule correspondant, ce qui permet de définir entre deux dispositifs conformateurs adjacents une section de cotes précises et de conformer à ces cotes, après coulée du béton, la section transversale des éléments moulés.

2. Installation selon la revendication 1, caractérisée en ce que chaque élément de moule (34, 36, 38) comprend une âme (48, 90) propre à être disposée parallèlement à la direction longitudinale de l'aire de fabrication (10) et dans une disposition verticale, ladite âme s'étendant sur toute la longueur de l'élément de moule, et ladite âme étant munie sur l'une au moins de ses faces verticales (58a, 58b, 92a, 92b) d'un élément conformateur (46a, 46b) résistant monté de façon amovible à l'extrémité postérieure de l'âme et d'une demi-coquille (54a, 54b) creuse montée de façon fixe sur toute la longueur restante de l'âme.

3. Installation selon la revendication 2, caractérisée en ce que les éléments de moules comprennent deux éléments de moules latéraux (34, 36) encadrant des éléments de moules intercalaires (38) et en ce que l'âme (90) de chaque élément de moule latéral (34, 36) comporte un élément conformateur (42b) et une demi-coquille (54b) sur l'une de ses faces verticales (92b), tandis que l'âme (48) de chaque élément de moule intercalaire (38) comporte un élément conformateur (46a, 46b) et une demi-coquille (54a, 54b) sur chacune de ses faces verticales (58a, 58b).

4. Installation selon l'une des revendications 2 et 3, caractérisée en ce que chaque élément conformateur (46a, 46b) est un bloc plein muni de fraisages internes (82) pour sa fixation amovible sur l'âme (48, 90) grâce à des vis (84) enfoncées dans lesdits fraisages.

5. Installation selon l'une des revendications 2 à 4, caractérisée en ce que chaque élément conformateur (46a, 46b) comporte des arêtes vives (74a, 78a; 74b, 78b).

6. Installation selon l'une des revendications 2 à 5, caractérisée en ce que chaque demi-coquille (54a, 54b) comporte un bord libre inférieur (62a, 62b) raccordé directement à l'âme (48, 90), par exemple par soudage, et un bord libre supérieur (64a, 64b) raccordé à l'âme par l'intermédiaire d'un fer plat horizontal (66), lui-même soudé sur l'âme (48, 90).

7. Installation selon la revendication 3, caractérisée en ce que-l'âme (90) de chaque élément de moule latéral (34, 36) comporte sur sa face extérieure (92a), opposée à celle qui reçoit l'élément conformateur (46b) et la demi-coquille (54b), un profilé creux de rigidification (94) s'étendant sur toute la longueur de l'âme (90).

8. Installation selon l'une des revendications 1 à 7, caractérisée en ce que la section transversale du dispositif conformateur (42, 44, 46) se raccorde à la section transversale courante de l'élément de moule par une zone de transition (56).

9. Installation selon l'une des revendications 1 à 8, caractérisée en ce que le dispositif conformateur (42, 44, 46) est formé d'un matériau ou comporte un revêtement en un matériau facilitant l'écoulement du béton.

10. Installation selon l'une des revendications 1 à 9, caractérisée en ce que le dispositif conformateur (42, 44, 46) a une section transversale de hauteur (H2) plus faible que la hauteur (H1) de l'élément de moule sur le reste de sa longueur.

11. Installation selon l'une des revendications 1 à 10, caractérisée en ce qu'elle comprend un dispositif de compactage (120) qui est disposé transversalement par rapport à la direction de déplacement de l'équipage mobile et qui est propre à conformer et compacter la face de dessus (112) des éléments moulés (P1, P2) dans la région des dispositifs conformateurs (42, 44, 46).

12. Installation selon la revendication 11, caractérisée en ce que le dispositif de compactage (120) comprend un bâti relevable (122) monté à pivotement par rapport à l'équipage mobile (18) entre une position relevée de repos et une position abaissée de travail.

13. Installation selon la revendication 12, caractérisée en ce que le bâti relevable (122) porte deux tubes parallèles (128), disposés horizontalement et transversalement à la direction de déplacement de l'équipage mobile, ces tubes étant propres à être animés d'un mouvement alternatif par l'intermédiaire d'un moteur (130) à excentrique (132), lesdits tubes venant tous deux en appui, dans la position de travail, sur le dessus des éléments de moules, au droit des dispositifs conformateurs (42, 44, 46).

14. Dispositif selon l'une des revendications 12 et 13, caractérisé en ce que le bâti relevable (122) est monté à pivotement (124) soit directement sur l'équipage mobile (18), soit sur un chariot attelé audit équipage.

15. Dispositif selon la revendication 13, caractérisé en ce que les deux tubes (128) sont articulés à deux leviers d'extrémités (134, 136) pour former un parallélogramme déformable, chaque levier étant articulé sur le bâti et l'un (134) des deux leviers étant en outre relié à l'excentrique (132) par une biellette (146).

16. Dispositif selon la revendication 14, caractérisé en ce que les tubes (128) sont articulés aux leviers d'extrémités (134, 136) par des axes (138) comportant des ressorts (148) et en ce que les leviers d'extrémités (134 et 136) sont eux-mêmes articulés au bâti relevable (122) par des liaisons à rotule (158) sur des axes (140, 142) munis de ressorts (152).

## Patentansprüche

1. Anlage zum Herstellen von vorgespannten Betongegenständen, insbesondere von langgestreckten Gegenständen wie Masten, Träger oder ähnliches, bestehend aus einem langgestreckten Gußbett (10), Vorrichtungen (20, 22) für die Vorspannung der Spannbewehrungen (24) oberhalb des Gußbetts und einem Gießgerät, bestehend aus einem in Längsrichtung des Gußbetts beweglichen Schlitten (18) mit einer Vielzahl von Formelementen (34, 36, 38), die parallel zur Längsrichtung des Gußbetts angeordnet sind, jeweils einen laufenden Querschnitt gleichbleibender Abmessung aufweisen und die Seitenwände der Gußformen bilden, deren Boden das Gußbett ist, wodurch die Betonteile (P1, P2) nacheinander, von einem Ende des Gußbetts zum anderen hergestellt werden können, dadurch gekennzeichnet, daß jedes Formelement (34, 36, 38) an seinem hinteren Ende, gesehen in der Laufrichtung (F) des Schlittens, eine Angleichvorrichtung (42, 44, 46) besitzt, die abnehmbar auf eben dieses hintere Ende montiert ist und einen Querschnitt aufweist, der in mindestens einer Dimension merklich größer als der laufende Querschnitt des entsprechenden Formelements ist, wodurch zwischen zwei benachbarten Angleichvorrichtungen ein Querschnitt mit exakten Maßen definiert werden und nach der Betonschüttung der Querschnitt der gegossenen Teile an diese Maße angeglichen werden kann.

2. Anlage nach Anspruch 1, dadurch gekennzeichnet, daß jedes Formelement (34, 36, 38) einen Kern (48, 90) besitzt, der parallel zur Längsrichtung des Gußbetts (10) senkrecht angeordnet ist, sich über die gesamte Länge des Formelements erstreckt und zumindest auf einer seiner senkrechten Flächen (58a, 58b, 92a, 92b) ein widerstandsfähiges Angleichteil (46a, 46b), das abnehbar auf dem hinteren Kernteil befestigt ist, und eine Halbschale (54a, 54b) besitzt, die fest auf der verbleibenden Länge des Kerns montiert ist.

3. Anlage nach Anspruch 2, dadurch gekennzeichnet, daß die Formelemente aus zwei äußeren Formelementen (34, 36) bestehen, die die inneren Formelemente (38) umschließen, und daß der Kern (90) jedes äußeren Formelements (34, 36) ein Angleichteil (42b) und eine Halbschale (54b) auf einer seiner senkrechten Flächen (92b) besitzt, während der Kern (48) jedes inneren Formelements (38) ein Angleichteil (46a, 46b) und eine Halbschale (54a, 54b) auf jeder seiner senkrechten Flächen (58a, 58b) besitzt.

4. Anlage nach einem der Ansprüche 2 und 3, dadurch gekennzeichnet, daß jedes Angleichteil (46a, 46b) ein innen mit Bohrungen (82) versehener Massivblock ist, damit er abnehmbar mit Hilfe der in die Bohrungen eingelassenen Schrauben (84) auf dem Kern (48, 90) befestigt werden kann.

5. Anlage nach einem der Ansprüche 2 bis 4, dadurch gekennzeichnet, daß jedes Angleichteil (46a, 46b) scharfe Kanten (74a, 78a; 74b, 78b) besitzt.

6. Anlage nach einem der Ansprüche 2 bis 5, dadurch gekennzeichnet, daß jede Halbschale (54a, 54b) einen unteren freien Rand (62a, 62b), der direkt mit dem Kern (48, 90) z.B. durch Schweißen verbunden wird, und einen oberen freien Rand (64a, 64b) besitzt, der über ein waagerechtes Flacheisen (66) mit dem Kern verbunden ist, das seinerseits direkt an den Kern (48, 90) angeschweißt ist.

7. Anlage nach Anspruch 3, dadurch gekennzeichnet, daß der Kern (90) eines jeden äußeren Formelements (34, 36) an der Außenfläche (92a), die der Fläche mit dem Angleichteil (46b) und der Halbschale (54b) gegenüberliegt, ein Hohlprofil zur Versteifung (94) besitzt, das sich über die volle Länge des Kerns (90) erstreckt.

8. Anlage nach einem der Ansprüche 1 bis 7, dadurch gekennzeichnet, daß der Querschnitt des Angleichteils (42, 44, 46) über einen Übergang (56) an den laufenden Querschnitt des Formelements angeschlossen ist.

9. Anlage nach einem der Ansprüche 1 bis 8, dadurch gekennzeichnet, daß das Angleichteil (42, 44, 46) aus einem Material besteht oder mit einem Überzug aus einem Material versehen ist, das die Ablösung des Betons aus der Form erleichtert.

10. Anlage nach einem der Ansprüche 1 bis 9, dadurch gekennzeichnet, daß die Höhe (H2) des Querschnitts des Angleichteils (42, 44, 46) geringer ist als die Höhe (H1) auf der restlichen Länge des Formelements.

11. Anlage nach einem der Ansprüche 1 bis 10, dadurch gekennzeichnet, daß sie einen Verdichter (120) besitzt, der quer zur Laufrichtung des Schlittens angeordnet ist, und dessen Aufgabe es ist, die Oberfläche (112) der Gußteile (P1, P2) im Bereich der Angleichvorrichtungen (42, 44, 46) anzugleichen und zu verdichten.

12. Anlage nach Anspruch 11, dadurch gekennzeichnet, daß der Verdichter (120) einen hochstellbaren Rahmen (122) besitzt, der so angebracht ist, daß er im Verhältnis zum Schlitten (18) in eine obere Ruhestellung und eine untere Arbeitsstellung geschwenkt werden kann.

13. Anlage nach Anspruch 12, dadurch gekennzeichnet, daß der hochstellbare Rahmen (122) zwei parallele Rohre (128) trägt, die waagerecht und quer zur Laufrichtung des Schlittens angebracht sind, wobei diese Rohre abwechselnd von einen Antrieb (130) mit Exzenter (132) bewegt werden und beide in Arbeitsstellung auf der Oberfläche der Gußteile, rechtwinklig zu den Angleichteilen (42, 44, 46) aufliegen.

14. Anlage nach einem der Ansprüche 12 und 13, dadurch gekennzeichnet, daß der Rahmen (122) über ein Schwenklager (124) entweder direkt auf dem Schlitten (18) oder auf einem an den Schlitten angeschlossenen Wagen befestigt ist.

15. Anlage nach Anspruch 13, dadurch gekennzeichnet, daß die beiden Rohre (128) mit den beiden Endhebeln (134, 136) gelenkig verbunden sind, so daß sie ein bewegliches Parallelogramm bilden, wobei jeder Hebel gelenkig am Rahmen befestigt ist und einer der Hebel (134) außerdem über ein Gestänge (146) mit dem Exzenter (132) verbunden ist.

16. Anlage nach Anspruch 14, dadurch gekennzeichnet, daß die Rohre (128) über Achsen (138) mit Federn (148) an den Endhebeln (134, 136) gelenkig befestigt sind und daß die Endhebel (134 und 136) ihrerseits über Kugelgelenke (158) und Achsen (140, 142) mit Federn (152) an dem hochstellbaren Rahmen gelenkig befestigt sind.

## Claims

1. Installation for the production of prestressed concrete members, particularly elongated constructional members, such as beams, posts, etc., comprising an elongated production area (10), means (20, 22) for tensioning prestressing reinforcements (24) above the production area and a moulding apparatus incorporating a moving means (18) displaceable in translation over the production area and having a plurality of mould members (34, 36, 38) arranged parallel to the longitudinal direction of the production area and each having a standard cross-section with constant dimensions in order to form the side walls of moulds, whose bottom is constituted by the production area, which makes it possible to successively produce the members (P1, P2) from one end to the other of the production area, characterized in that the mould member (34, 36, 38) has, at its rear end with respect to the displacement direction (F) of the moving means, a conformating device (42, 44, 46), which is detachably mounted on said rear end and has a significantly wider cross-section in at least one dimension than the standard cross-section of the corresponding mould member, which makes it possible to define between two adjacent conformating devices a section having precise dimensions and, following the casting of the concrete permits the conforming to said dimensions of the cross-section of the moulded members.

2. Installation according to claim 1, characterized in that each mould member (34, 36, 38) has a core (48, 90), which can be arranged parallel to the longitudinal direction of the production area (10) and in a vertical position, said core extending over the entire length of the mould member and said core is provided on at least one of its vertical faces (58a, 58b, 92a, 92b) with a resistant conformating element (46a, 46b) detachably mounted at the rear end of the core and a hollow half-shell (54a, 54b) mounted in fixed manner over the entire remaining length of the core.

3. Installation according to claim 2, characterized in that the mould members comprise two lateral mould members (34, 36) surrounding the intercalated mould members (38) and in that the core (90) of each lateral core member (34, 36) has a conformating element (42b) and a half-shell (54b) on one of its vertical faces (92b), whilst the core (48) of each intercalated mould member (38) has a conformating element (46a, 46b) and a half-shell (54a, 54b) on each of its vertical faces (58a, 58b).

4. Installation according to either of the claims 2 and 3, characterized in that each conformating element (46a, 46b) is a solid block provided with internal milled holes (82) for its detachable fixing to the core (48, 90) by means of screws (84) inserted in said milled holes.

5. Installation according to any one of the claims 2 to 4, characterized in that each conformating element (46a, 46b) has sharp edges (74a, 78a, 74b, 78b).

6. Installation according to any one of the claims 2 tp 5. characterized in that each half-shell (54a, 54b) has a lower free edge (62a, 62b) directly connected to the core (48, 90), e.g. by welding, and an upper free edge (64a, 64b) connected to the core by means of a horizontal iron bar (66), which is itself welded to the core (48, 90).

7. Installation according to claim 3, characterized in that the core (90) of each lateral mould member (34, 36) has on its outer face (92a), opposite to that which receives the conformating element (46b) and the half-shell (54b), a hollow rigidifying profile (94) extending over the entire length of the core (90).

8. Installation according to any one of the claims 1 to 7, characterized in that the cross-section of the conformating device (42, 44, 46) is connected to the standard cross-section of the mould member by a transition zone (56).

9. Installation according to any one of the claims 1 to 8, characterized in that the conformating device (42, 44, 46) is formed from a material or has a covering of a material facilitating the flow of the concrete.

10. Installation according to any one of the claims 1 to 9, characterized in that the conformating device (42, 44, 46) has a smaller cross-section of the height (H2) than the height (H1) of the mould member over the remainder of its length.

11. Installation according to any one of the claims 1 to 10, characterized in that it comprises a compacting device (120) positioned transversely with respect to the displacement direction of the moving means and which is able to conform and compact the top face (112) of the moulded members (P1, P2) in the region of the conformating devices (42, 44, 46).

12. Installation according to claim 11, characterized in that the compacting device (120) has a raisable frame (122) pivotably mounted with respect to the moving means (18) between the raised inoperative position and a lowered working position.

13. Installation according to claim 12, characterized in that the raisable frame (122) carries two parallel tubes (128), arranged horizontally and transversely to the displacement direction of the moving means, said tubes being given an alternating movement via a motor (130) with an eccentric (132), said tubes both bearing, in the working position, on the top of the mould members to the right of the conformating devices (42, 44, 46).

14. Device according to either of the claims 12 and 13, characterized in that the raisable frame (122) is pivotably mounted (124) either directly on the moving means (18), or on a trolley coupled to said means.

15. Device according to claim 13, characterized in that the two tubes (128) are articulated to two end levers (134, 136) for forming a deformable parallelogram, each lever being articulated to the frame and one (134) of the two levers is also connected to the eccentric (132) by a rod (146).

16. Device according to claim 14, characterized in that the tubes (128) are articulated to the end levers (134, 136) by shafts (138) having springs (148) and in that the end levers (134, 136) are themselves articulated to the raisable frame (122) by swivel connections (158) on the pins (140, 142) provided with springs (152).
